# DEMANDE DE BREVET EUROPEEN

(11) **EP 1 897 818 A1**
(43) Date de publication de la demande: **12.03.2008**
(21) Numéro de dépôt: 06447105.5
(22) Date de dépôt: 06.09.2006
(51) Int. Cl.: B65D 77/32, B65D 77/20

(54) **Système d'ouverture d'un emballage en coques**

(71) Demandeur: FACO S.A., B-4020 Wandre (BE)
(72) Inventeur: Julemont, Pierre, 4601 Argenteau (BE)
(74) Mandataire: Lerho, Marc J. A.

(57) **Abrégé**

La présente invention se rapporte à un système d'ouverture d'un emballage en coques, comportant un verrouillage inviolable, ledit système de verrouillage comportant une languette de tirage rapportée enjambant un espace d'introduction d'un outil de coupe et permettant, après avoir été coupée par ledit outil de coupe, d'amorcer l'ouverture dudit emballage par soulèvement d'une partie prédécoupée permettant l'accès au contenu dudit emballage.

## Description

### Objet de l'invention

La présente invention se rapporte aux systèmes d'ouverture des emballages en coques rigides et en particulier à un système d'ouverture facilitée d'un emballage en coques plastiques thermoformées au moyen d'une languette de traction verrouillée sur l'emballage, ladite languette constituant une amorce pour tirer sur une partie prédécoupée facilitant l'accès au contenu de l'emballage tout en garantissant l'inviolabilité de celui-ci par des moyens ordinaires.

### Etat de la technique

Les emballages en coques rigides sont habituellement difficiles à ouvrir car les coques sont souvent soudées entre elles et n'ont pas d'amorce d'ouverture car les surfaces commerciales souhaitent intentionnellement protéger le contenu contre le vandalisme ou le vol.

La conséquence en est que lorsque l'acheteur d'un produit emballé dans ce type d'emballage se retrouve à la maison pour le déballer, il doit faire intervenir des outils coupants en ne sachant généralement pas très bien de quel côté entamer l'ouverture de la coque.

Différents inventeurs ont essayé d'appréhender ce problème en créant des initiations facilitant l'ouverture de ce type d'emballage sans cependant se préoccuper de l'inviolabilité de ceux-ci. Parmi les documents divulguant ce type d'initiations à l'ouverture, on peut citer les documents FR 2433469, EP 0844193 A1 et WO 96/20882.

Parmi les documents qui tentent à la fois de résoudre la problématique de l'ouverture et l'inviolabilité, on peut citer les documents FR 2751632 et FR 2800046.

Le document FR 2800046 divulgue un emballage à coque thermoformée réutilisable qui est constitué d'une feuille de base possédant une prédécoupe et sur laquelle est scellée une coque destinée à contenir le produit à emballer. Pour le déballage, on plie la feuille, dégageant ainsi un appendice qui une fois coupé à l'aide de ciseaux, donne accès au produit emballé. Ce type d'emballage convient très bien pour des objets de petite taille comme les mèches ou autres petits outils. Il ne convient cependant pas pour des objets de taille supérieure tels que des sèche-cheveux, des rasoirs, des épilateurs, des brosses à cheveux. On ne voit pas très bien comment un objet de grande taille pourrait être ouvert de cette façon puisque « l'appendice » deviendrait très grand et cela reviendrait à devoir découper toute une partie de la coque de l'emballage et donc finalement à ne pas bénéficier d'une facilité d'ouverture.

Le document FR 2751632 divulgue une ouverture facilitée de conditionnements ou d'emballages en coques PVC au moyen d'une languette témoin d'inviolabilité sur prédécoupe, sans arrachages ni déchirures blessantes de matières. Il est constitué d'une languette témoin à découper suivant un pointillé pour permettre de soulever et de tirer sur la partie prédécoupée de l'emballage. Après avoir découpé la languette témoin, la partie prédécoupée ne semble cependant pas facile d'accès pour autant que ce détail important soit visible dans ce document.

### Buts de l'invention

La présente invention vise à surmonter les inconvénients de l'état de la technique et en particulier à fournir un moyen d'ouverture simple d'un emballage en coques, sans aucune restriction quant à la taille de l'objet à emballer, tout en garantissant l'inviolabilité de cet emballage dans les surfaces commerciales.

### Résumé de l'invention

La présente invention divulgue un système d'ouverture d'un emballage en coques, comportant un verrouillage inviolable, ledit système de verrouillage comportant une languette de tirage rapportée enjambant un espace d'introduction d'un outil de coupe et permettant, après avoir été coupée par ledit outil de coupe, d'amorcer l'ouverture dudit emballage par soulèvement d'une partie prédécoupée permettant l'accès au contenu dudit emballage.

Selon des modes d'exécution particuliers de réalisation, l'invention comporte l'une ou plusieurs des caractéristiques suivantes :
- ladite languette de tirage rapportée est soudée sur la coque de l'emballage ;
- ladite languette de tirage rapportée est collée avec un adhésif permanent ;
- ladite languette de tirage rapportée donne accès à une parie prédécoupée se situant le long de la soudure de l'emballage ;
- ladite languette de tirage rapportée comporte des informations expliquant l'ouverture dudit système ;
- ladite information est un pictogramme explicatif d'aide à l'ouverture ;
- ledit espace d'introduction d'un outil de coupe est une ouverture pratiquée dans la coque dudit emballage;
- ledit espace d'introduction d'un outil de coupe est une cavité thermoformée dans la coque dudit emballage.

### Brève description des figures

La figure 1 représente un emballage comportant le système d'ouverture selon l'invention où la languette de tirage verrouillée se trouve sur le dessus de la coque.

Les figures 2 et 3 représentent une vue de détail du système d'ouverture selon l'invention où le verrouillage de la languette de tirage enjambe une ouverture permettant d'introduire un outil de coupe mécanique.

La figure 4 représente une vue de détail du système d'ouverture selon l'invention lorsque l'ouverture est amorcée.

**Légende**
- 1.: Emballage en coques
- 2.: Verrouillage inviolable
- 3.: Languette de tirage rapportée
- 4.: Espace d'introduction d'un outil de coupe
- 5.: Outil de coupe
- 6.: Partie prédécoupée
- 7.: Contenu de l'emballage
- 8.: Cavité thermoformée
- 10.: Informations sur l'ouverture du système
- 11.: Ouverture
- 12.: Soudure

### Description détaillée de l'invention

La présente invention divulgue un emballage en coques 1 comportant un système de verrouillage inviolable 2 témoin d'un conditionnement intact. Le système de verrouillage comporte une languette de tirage rapportée 3 qui, une fois coupée, permet l'accès à une partie de l'emballage bénéficiant d'un tracé prédécoupé et donnant accès au contenu de l'emballage.

Pour faciliter l'ouverture du verrou 2 par découpe de la languette de tirage 3, celle-ci enjambe un espace d'introduction d'un outil de coupe 4 tel qu'un couteau ou une paire de ciseaux. L'espace 4 en question peut être simplement une ouverture perforée 11 ou une cavité thermoformée 8, chacune réalisée au moment de la fabrication de l'emballage. Cet espace 4 doit évidemment être d'une dimension suffisante pour permettre l'introduction d'un outil de coupe 9.

Lorsque le tracé prédécoupé 6 est constitué par une tirette entourant l'ensemble de l'emballage, la languette de tirage, une fois libérée de son verrou, permet d'ouvrir toute la coque de l'emballage en parcourant par exemple le contour d'e celle-ci près de la soudure 12 (voir figure 1). Une telle tirette peut cependant également être placée sur n'importe quelle autre partie plate de la coque pour accéder à son contenu (voir figure 2).

La languette de tirage 3 faisant partie du verrou inviolable 2 peut être réalisée en n'importe quelle matière résistante à la déchirure. Sans être exhaustif, celle-ci peut être réalisée en fibres synthétiques tissées ou non tissées de polymères résistant à des efforts de traction ou de déchirure susceptibles d'être produits lorsqu'une personne tenterait de tirer sur ladite languette pour accéder à l'emballage sans l'avoir au préalable déverrouillé avec un outil de coupe 9.

Dans la présente demande, le terme « rapporté» signifie ne faisant pas partie intégrante du matériau utilisé pour réaliser la coque de l'emballage au départ de sa fabrication. Ceci permet notamment un grand choix de matériaux utilisables à la fois pour la coque et pour la languette de tirage 3.

La languette de tirage 3 peut être fixée sur l'emballage 1 pour former le verrou 2 de différentes manières et notamment par soudure et par adhésif permanent.

La languette 3 pourra évidemment comporter toute une série d'informations comme des messages publicitaires ou des pictogrammes d'aide à l'ouverture, ou encore être réalisée dans une couleur ostensible permettant au client de reconnaître immédiatement l'avantage du système.

## Revendications

1. Système d'ouverture d'un emballage en coques (1), comportant un verrouillage inviolable (2), ledit système de verrouillage (2) comportant une languette de tirage rapportée (3) enjambant un espace d'introduction (4) d'un outil de coupe (5) et permettant, après avoir été coupée par ledit outil de coupe (5), d'amorcer l'ouverture dudit emballage par soulèvement d'une partie prédécoupée (6) permettant l'accès au contenu (7) dudit emballage (1).

2. Système d'ouverture selon la revendication 1, **caractérisé en ce que** ladite languette de tirage rapportée (3) possède une résistance à la déchirure supérieure à celle de la coque de l'emballage (1) elle-même.

3. Système d'ouverture selon la revendication 1, **caractérisé en ce que** ladite languette de tirage rapportée (3) est soudée sur la coque de l'emballage (1) .

4. Système d'ouverture selon la revendication 1, **caractérisé en ce que** ladite languette de tirage rapportée (3) est collée avec un adhésif permanent.

5. Système d'ouverture selon la revendication 1, **caractérisé en ce que** ladite languette de tirage rapportée (3) donne accès à une parie prédécoupée (6) se situant le long de la soudure (12) de l'emballage (1).

6. Système d'ouverture selon la revendication 1, **caractérisé en ce que** ladite languette de tirage rapportée (3) comporte des informations (10) expliquant l'ouverture dudit système (2).

7. Système d'ouverture selon la revendication 5, **caractérisé en ce que** ladite information (10) est un pictogramme explicatif d'aide à l'ouverture.

8. Système d'ouverture selon la revendication 1, **caractérisé en ce que** ledit espace d'introduction (4) d'un outil de coupe (5) est une ouverture (11) pratiquée dans la coque dudit emballage (1).

9. Système d'ouverture selon la revendication 1, **caractérisé en ce que** ledit espace d'introduction (4) d'un outil de coupe (5) est une cavité thermoformée (8) dans la coque dudit emballage (1).
